# EUROPÄISCHE PATENTSCHRIFT

(11) **EP 3 543 454 B1**
(45) Veröffentlichungstag und Bekanntmachung des Hinweises auf die Patenterteilung: **15.11.2023**
(21) Anmeldenummer: 19162762.9
(22) Anmeldetag: 14.03.2019
(51) Int. Cl.: E06B 9/17

(54) **ROLLLADENKASTEN, SOWIE ADAPTERLEISTE**
ROLLER SHUTTER HOUSING AND ADAPTER BATTEN
COFFRE DE VOLET ROULANT AINSI QUE RÉGLETTE ADAPTATRICE

(30) Priorität: 20.03.2018 DE 102018106423
(43) Veröffentlichungstag der Anmeldung: 25.09.2019
(73) Patentinhaber: EXTE GmbH, 51688 Wipperfürth (DE)
(72) Erfinder: Friedl, Dan, 51688 Wipperfürth (DE)
(74) Vertreter: Müller, Enno

(56) Entgegenhaltungen:
- EP-A2- 2 636 839
- DE-A1-102004 056 703
- DE-A1-102014 111 792
- DE-B4-102004 056 703
- DE-U1-202014 101 111

## Beschreibung

### Gebiet der Technik

Die Erfindung betrifft einen auf einen Rahmen, nämlich einen Fenster- oder Türrahmen, in einem Gebäude mit einer Gebäudewand aufgesetzten Rollladenkasten nach den Merkmalen des Oberbegriffes des Anspruches 1.

Weiter betrifft die Erfindung eine zur Nutzung in dem Rollladenkasten ausgebildete Adapterleiste gemäß Anspruch 12.

### Stand der Technik

Rollladenkästen und darüber hinaus Kombinationen von Rollladenkästen und Rahmen, bei welchen zur Erhöhung der Stabilität der Verbindung von Rollladenkasten und Rahmen ein Statikteil zur Anwendung kommt, sind bekannt. Das Statikteil kann den Rollladenkasten durchsetzend angeordnet sein und ist weiter an einer Gebäudewand befestigbar, beispielsweise schraubbefestigbar. Mit einem Einsteckabschnitt greift das Statikteil in eine Hintergriffausbildung der den Rahmen mit dem Rollladenkasten verbindenden Adapterleiste ein. Beispielsweise wird diesbezüglich auf die EP 2 636 839 A2 verwiesen. Die Anordnung und Ausbildung einer Adapterleiste ist darüber hinaus beispielsweise aus der EP 1 710 388 B1 bekannt.

Aus der DE 20 2014101 111 U1 ist ein auf einem Rahmen aufgesetzter Rollladenkasten bekannt, bei welchem eine Adapterleiste vorgesehen ist, die einen Hintergriff aufweist und das Statikteil einen raumseitig gerichteten Einsteckabschnitt, wobei der Hintergriff zur der Außenseite hin offen ist.

### Zusammenfassung der Erfindung

Ausgehend von dem zuletzt genannten Stand der Technik beschäftigt sich die Erfindung mit der Aufgabenstellung, eine vorteilhafte Anordnung eines auf einem Rahmen aufgesetzten Rollladenkastens unter Nutzung der Adapterleiste anzugeben..

Diese Aufgabe ist beim Gegenstand des Anspruches 1 gelöst, wobei darauf abgestellt ist, dass das Bodenteil mit der Adapterleiste steckverbunden ist. Über die Adapterleiste ist so der Rollladenkasten mittels eines Statikteils, das einen raumseitig gerichteten Einsteckabschnitt aufweist, mit dem zugeordneten Rahmen, auf diesem aufsitzend, steckverbunden.

Hinsichtlich der Adapterleiste zur Nutzung in einem solchen Rollladenkasten ist darauf abgestellt, dass die Adapterleiste symmetrisch zu einer Längsmittelachse verlaufend ausgebildet ist, so dass sie in zwei um 180 Grad in einer Horizontalebene zueinander gedrehten Stellungen eingebaut und auf dem Rahmen fixiert werden.

Beispielsweise allein durch das Gewicht der Tür oder des Fensters kann sich über die Adapterleiste eine Belastung des Statikteiles im Sinne eines Absenkens ergeben. Zufolge der vorgeschlagenen Ausgestaltung und Anordnung ergibt sich in einem solchen Fall eine günstige Hebelwirkung, die eine Aufhebung des Einsteck-Hintergriffes von Statikteil und Adapterleiste verhindert. Vielmehr kann sich in einer bevorzugten Ausgestaltung bei einer solchen Belastung im Sinne eines Absenkens des Rahmens der Einsteck-Hintergriff sogar verstärken, im Wesentlichen in dem Sinne, dass der Einsteckabschnitt des Statikteils gegebenenfalls weiter in Einsteckrichtung, d.h., im Wesentlichen in Richtung auf den Hintergriff, belastet ist.

Weiter kann die Anordnung, wie auch bevorzugt, so gewählt sein, dass bei einer entsprechenden Absenkbelastung der Einsteckabschnitt im Wesentlichen um eine in Längsrichtung der Adapterleiste sich gegebenenfalls ergebende, temporäre Schwenkachse belastet wird.

Ein weiterer Lösungsvorschlag, der auch in Kombination mit dem zuvor beschriebenen Lösungsansatz gesehen werden kann, sieht insbesondere bei Rahmen, die sich frei über eine relativ lange Strecke erstrecken, beispielsweise Rahmen großer Fensterfronten oder Rahmen von Schiebetüren, vor, dass der Rahmen über dessen Länge mit mindestens einem ersten und einem zweiten Statikteil zusammenwirkt, wobei das erste Statikteil bezogen auf eine Längsachse des Rahmens raumseitig und das zweite Statikteil außenseitig mit der Gebäudewand verbunden ist.

Es ist so über die Länge des Rahmens betrachtet, eine wechselseitige Anordnung einer Mehrzahl von Statikteilen gegeben. Die Aufteilung muss hierbei nicht zwingend gleichmäßig sein. So können, wie weiter bevorzugt, zugewandt der Raumseite mehr Statikteile vorgesehen sein als zugeordnet der Außenseite.

Neben einer günstigen Stabilisierung des Rahmens ist durch die wechselseitige Anordnung einem Verwinden des Rahmens über dessen Länge entgegengewirkt.

Die Anschlagausformung an der Adapterleiste kann einen Anschlag für einen in den zugewandten Hintergriff eingesteckten Einsteckabschnitt, beispielsweise eines Statikteils, bieten. Darüber hinaus kann hierdurch eine Schiebeverlagerbarkeit eines in den Hintergriff eingesteckten Einsteckabschnitts maßlich so begrenzt, gegebenenfalls sogar nahezu gänzlich unterbunden sein, dass eine Aufhebung des Einsteck-Hintergriffs allein durch eine Linearverlagerung des Einsteckabschnittes unterbunden ist.

Der Einsteckabschnitt des Statikteils kann gemäß einer weiter bevorzugten Ausgestaltung durch ein Einschwenken um eine in Längsrichtung der Adapterleiste gegebene Schwenkachse in die Adapterleiste einschwenkbar sein. Dabei kann sich eine in Längsrichtung der Adapterleiste verlaufende temporäre Schwenkachse ergeben. Diese kann weiter sich außerhalb der Adapterleiste befinden, jedoch, wie bevorzugt, innerhalb des Rollladenkastens.

Bezüglich des Rollladenkastens kann der eingesteckte Einsteckabschnitt an seinem einem Einsteckende gegenüberliegenden Ende mit einem an der Adapterleiste ausgebildeten Anschlag zusammenwirken. Es kann so ein Verschieben insbesondere des Einsteckabschnitts des Statikteils im Wesentlichen in Querrichtung zur Längserstreckung der Adapterleiste verhindert sein. Entsprechend kann auch durch die Anordnung und Ausbildung eines Anschlags an der Adapterleiste eine Aufhebung des Einsteck-Hintergriffs durch Herausrutschen des Einsteckabschnitts aus dem adapterleistenseitigen Hintergriff verhindert werden. Eine Aufhebung des Einsteck-Hintergriffs kann so beispielsweise nur erreicht werden, durch Ausschwenken des Einsteckabschnitts um die Schwenkachse in einer der Einschwenkrichtung entgegengesetzten Richtung.

Der Rahmen kann bezogen auf einen Querschnitt eine vertikale Mittellinie aufweisen. In einer bevorzugten Ausgestaltung kann in diesem Zusammenhang der Einsteckabschnitt und die Befestigung des Statikteils an der Gebäudewand raumseitig der Mittellinie ausgebildet sein. Hierdurch kann weiter in günstiger Weise sich eine Belastung des Statikteils bei einer möglichen Absenkbelastung durch den Rahmen im Wesentlichen in Richtung auf den Einsteck-Hintergriff ergeben. Entsprechend wird auch hierdurch die Hintergriff-Einsteckstellung gewahrt, gegebenenfalls sogar verstärkend unterstützt. Eine Absenkbelastung über den Rahmen und das Adapterteil wird so in eine tendenzielle Schwenkbelastung des Statikteils hin in Richtung auf die Einsteck-Hintergriff-Stellung zu der Adapterleiste umgesetzt. Durch die bevorzugte Anordnung des Einsteckabschnitts und die Befestigung des Statikteils an der Gebäudewand raumseitig der Mittellinie ergibt sich ein diesen Effekt begünstigender Hebelarm.

Der Einsteckabschnitt kann, wie auch bevorzugt, mit dem Statikteil im Übrigen drehfest ausgebildet sein. Bevorzugt ist diesbezüglich eine starre Ausbildung des Einsteckabschnitts mit dem Statikteil.

So kann weiter das Statikteil in einer möglichen Ausgestaltung ein Oberteil und ein Unterteil aufweisen, die beispielsweise teleskopartig miteinander verbunden sind, wobei das Unterteil eine Unterseite aufweist, die sich im Wesentlichen entlang des Bodenteils des Rollladenkastens erstreckt. Das Unterteil ist bei einer solchen Ausgestaltung bevorzugt geeignet zur Verbindung mit der Adapterleiste. Das gegebenenfalls teleskopartig zu dem Unterteil verlagerbare und in einer gefundenen Teleskopstellung festlegbare Oberteil durchsetzt in der Zuordnungsstellung in bevorzugter Ausgestaltung weiter den Rollladenkasten, weiter bevorzugt zur endseitigen Durchsetzung des Rollladenkastens und Befestigung an der zugeordneten Gebäudewand, beispielsweise Gebäudedecke.

Das Einsteckteil kann bei einer solchen Ausgestaltung starr verbunden mit dem Unterteil ausgebildet sein, darüber hinaus gegebenenfalls zufolge einteiliger und weiter gegebenenfalls materialeinheitlicher Ausgestaltung. So kann es sich bei dem Unterteil mit dem hierin ausgebildeten Einsteckabschnitt beispielsweise um ein Stahlblech-Biegeteil handeln.

Die Adapterleiste kann in einer möglichen Ausgestaltung einen zweiten Hintergriff aufweisen, der raumseitig gerichtet ausgebildet ist und in dem ein erster Rastabschnitt des Bodenteils aufgenommen ist. Der zweite Hintergriff öffnet sich in einer bevorzugten Ausgestaltung in Richtung auf den ersten Hintergriff. Entsprechend sind die Öffnungen beider Hintergriffe in einer möglichen Ausgestaltung aufeinander zu gerichtet.

In weiterer Ausgestaltung können die beiden Hintergriffe sich in einer gemeinsamen, in Längsrichtung der Adapterleiste sich erstreckenden Ebene beziehungsweise in einer senkrecht zur Längserstreckung übereinanderliegenden Ebenenschar erstrecken.

Auch können die Hintergriffe bezüglich ihres senkrecht zur Längserstreckung betrachteten Öffnungsquerschnittes gleich ausgebildet sein.

Der zweite Hintergriff nimmt in einer möglichen Ausgestaltung einen ersten Rastabschnitt des Bodenteils auf, um hierüber eine Steckverbindung zwischen dem Rollladenkasten-Bodenteil und der Adapterleiste herzustellen.

An dem Bodenteil kann darüber hinaus ein zweiter Rastabschnitt aufgenommen sein, der in einer möglichen Ausgestaltung entgegen einer Einsteckrichtung des ersten Rastabschnitts verschiebeblockierend an einem freien Ende des ersten Hintergriffs anliegt. Zufolge dieser Ausgestaltung kann eine Relativverschiebbarkeit des Rollladenkasten-Bodenteils und somit des gesamten Rollladenkastens zu der Adapterleiste bevorzugt quer zur Längserstreckung der Adapterleiste gehindert sein.

Darüber hinaus kann der erste Hintergriff der Adapterleiste von dem Bodenteil gegebenenfalls sowohl ober- als auch unterseitig übergriffen sein. Hierzu kann der den ersten Hintergriff bildende Abschnitt der Adapterleiste mit Bezug auf einen quer zur Längserstreckung betrachteten Querschnitt in einer beispielsweise U-förmigen Aufnahme des Rollladenkasten-Bodenteils einliegen. Die diesbezüglichen U-Schenkel dieses Übergriff-Abschnitts des Bodensteils können formstabilisierend die Hintergriff-Ausbildung der Adapterleiste flankieren.

Bei einer wechselweisen Anordnung von ersten und zweiten Statikteilen über die Länge des Rahmens können diese gegebenenfalls mit jeweils gesonderten, mit dem Rahmen verbundenen Adapterleisten zusammenwirken. In einer bevorzugten Ausgestaltung sind die ersten und zweiten Statikteile jedoch über dieselbe Adapterleiste mit dem Rahmen verbunden. Die Adapterleiste weist hierzu bevorzugt entsprechende Aufnahmen beziehungsweise Hintergriffe auf. Eine solche Adapterleiste kann einstückig, sich bevorzugt über die gesamte Länge des Rahmens erstreckend, ausgebildet sein, zur Zusammenwirkung mit dem ersten und/oder zweiten Statikteil.

Bezüglich der Adapterleiste kann gemäß einer weiter bevorzugten Ausgestaltung vorgesehen sein, dass die Anschlagausformung bezogen auf eine Breite der Adapterleiste mittig vorgesehen ist. Bei einer bevorzugten Ausgestaltung der Adapterleiste als Blechbiegeteil oder weiter beispielsweise hergestellt als ein kohlefaserverstärktes Kunststoffteil, kann die Anschlagausformung einstückig und materialeinheitlich mit der Adapterleiste ausgebildet sein, weiter beispielsweise im Falle eines Blechbiegeteils durch eine entsprechende Aufwölbung oder Auffaltung im Mittelbereich.

Die Anschlagausformung kann alternativ auch durch eine Verschraubung gegeben sein, weiter alternativ auch durch Ausbildung eines Rastteils, das gegebenenfalls erst im Zuge des Einbaus eingesetzt wird.

Ein oder auch beide Hintergriffe können eine im Querschnitt hakenförmige Gestaltung aufweisen, wobei weiter bezogen auf einen Querschnitt die hakenförmige Gestalt einerends frei ausläuft und anderenends in einen in Benutzungsstellung sich im Wesentlichen raumparallel zum Bodenteil des Rollladenkastens erstreckenden Bodenabschnitt der Adapterleiste übergeht. Ausgehend von diesem Bodenabschnitt kann sich auch die Anschlagausformung bei im Wesentlichen senkrechter Erstreckung zu dem Bodenabschnitt her ausbilden. Die Anschlagausformung kann des Weiteren in Nutzungsstellung abstützend auf das Rollladenkasten-Bodenteil wirken.

Die hakenförmige Querschnittsgestaltung eines oder beider Hintergriffe kann weiter so gegeben sein, dass sich eine in Richtung auf den gegenüberliegenden Hintergriff sich erweiternde, trichterförmige Öffnung ergibt, wobei bezogen auf einen Einbauzustand eine Unterseite der trichterförmigen Öffnung parallel zu einer Unterseite der Adapterleiste verläuft, beziehungsweise gegebenenfalls parallel zu einem Bodenabschnitt der Adapterleiste.

Es kann sich so eine zumindest annähernde V-förmige Querschnittsgestaltung der Öffnung im Hintergriff ergeben, bevorzugt mit nach außen weisenden, verrundeten V-Spitzen. Die die im Querschnitt die Öffnung begrenzenden Schenkel des Hintergriffs können einen spitzen Winkel zueinander einschließen, insbesondere einen spitzen Winkel von beispielsweise 10 bis 20 Grad, weiter beispielsweise etwa 15 Grad.

Die den Hintergriff ausbildende Ausformung der Adapterleiste kann darüber hinaus gegenüber einer Unterseite der Adapterleiste im Übrigen eine Höhenversetzung aufweisen. Diese Höhenversetzung kann sich maßlich an der Materialdicke der Adapterleiste, weiter beispielsweise der Materialdicke im Bodenbereich orientieren. So kann ein diesbezügliches Versatzmaß eines Hintergriffbodens zu dem Boden des Adapterteils im Übrigen der Materialstärke im Bodenbereich entsprechen. Darüber hinaus beispielsweise 0,5- bis 2-Fachen der Materialstärke.

Zufolge der vorgeschlagenen Höhenversetzung kann sich jeweils von außen betrachtet, eine Einfahröffnung unterseitig des Hintergriffs ergeben, deren obere Begrenzung mit Abstand zu der Unterseite der Adapterseite verläuft. In diese Einfahröffnung kann ein fahnenartiger Einsteckabschnitt beispielsweise des Bodenteils des Rollladenkastens einfahren, zum Untergreifen der Adapterleiste.

In einer weiter vorteilhaften Ausgestaltung ist die Adapterleiste symmetrisch verlaufend zu einer Längsmittelebene der Adapterleiste ausgebildet. Die Adapterleiste kann so in gebrauchsvorteilhafterweise in zwei um 180 Grad in der Horizontalebene zueinander gedrehten Stellungen eingebaut und auf dem Rahmen fixiert werden. Auch kann hierdurch der der Außenseite zugeordnete Hintergriff, gegebenenfalls zusätzlich, zur Steckanordnung eines Statikteil-Einsteckabschnittes genutzt werden.

Die Adapterleiste kann, wie bevorzugt, insbesondere quer zu ihrer Längserstreckung betrachtet symetrisch gebildet sein, entsprechend insgesamt längssymetrisch, so dass diese sowohl zur Zusammenwirkung mit einem ersten, raumseitig zugeordnet angeordneten Statikteil zusammenwirken kann, als auch mit einem der Außenseite zugeordneten Statikteil. Auch kann zur Folge dieser längssymetrischen Ausgestaltung der Adapterleiste diese hinsichtlich Außenseite und Raumseite nicht falsch angeordnet werden.

Darüber hinaus können gemäß einer weiter möglichen Ausgestaltung die die Hintergriffe ausbildenden Ausformungen, sowie die Anschlagausformung in einer gemeinsamen, bevorzugt parallel zu einer Unterseite der Adapterleiste und senkrecht hierzu beabstandet verlaufenden Ebene münden.

### Kurze Beschreibung der Zeichnungen

Nachstehend ist die Erfindung anhand der beigefügten Zeichnung erläutert, die aber lediglich ein Ausführungsbeispiel dargestellt. Es zeigt:
- Fig. 1: eine schematische Ansicht eines übergreifend zu einem Fenster und einer Tür angeordneten Rollladenkastens;
- Fig. 2: den Querschnitt durch die Anordnung gemäß der Schnittlinie II-II in Figur 1;
- Fig. 3: die Herausvergrößerung des Bereiches III in Figur 2;
- Fig. 4: eine der Figur 3 im Wesentlichen entsprechende Querschnittdarstellung, eine Montagestellung im Zuge des Einsetzens eines Statikteiles betreffend;
- Fig. 5: in Einzeldarstellung eine Adapterleiste im Querschnitt;
- Fig. 6: in Einzeldarstellung ein Statikteil;
- Fig. 7: in perspektivischer, partiell geschnittener Darstellung die Anordnung zweier in Längsrichtung hintereinander angeordneter Rollladenkästen mit einem zwischen den Rollladenkästen angeordneten Doppelkopfstück, weiter mit einer wechselseitigen Anordnung von ersten und zweiten Statikteilen;
- Fig. 8: den Schnitt gemäß dem Schnittbereich VIII in Figur 7;
- Fig. 9: die Herausvergrößerung des Bereiches IX in Figur 8;
- Fig. 10: eine perspektivische Darstellung eines zweiten Statikteils;
- Fig. 11: eine der Figur 9 entsprechende Darstellung, betreffend eine weitere Ausführungsform eines zweiten Statikteils;
- Fig. 12: eine der Figur 5 entsprechende Querschnittsdarstellung der Adapterleiste, betreffend eine weitere Ausführungsform;
- Fig. 13: eine weitere der Figur 5 entsprechende Darstellung betreffend eine weitere Ausführungsform der Adapterleiste.

### Beschreibung der Ausführungsformen

Dargestellt und beschrieben ist, zunächst mit Bezug zu Figur 1, ein Rollladenkasten 1, der in dem dargestellten Ausführungsbeispiel auf einen Rahmen 2 einer Tür 3 und/oder eines Fensters 4 aufgesetzt ist.

Wie sich insbesondere aus der Schnittdarstellung in Figur 2 ergibt, ist in dem Rollladenkasten 1 ein -hier nur schematisch angedeuteter- Rollladen 5 aufgenommen. Weiter setzt sich der Rollladenkasten 1 im Wesentlichen zusammen aus einem Bodenteil 6, Seitenteilen 7 und einer Decke 8.

Der Rollladenkasten 1 sitzt mittels einer Adapterleiste 9 auf dem Rahmen 2 auf. In dem dargestellten Ausführungsbeispiel kann der Rollladenkasten 1 bei der Montage von der (späteren) Raumseite R her in Richtung auf die (spätere) Außenseite A auf den Rahmen 2 beziehungsweise auf die Adapterleiste 9 aufgeschoben werden.

In dem hier dargestellten Ausführungsbeispiel erstreckt sich die Adapterleiste 9 mit Bezug auf eine vertikale Projektion in eine gemeinsame Horizontalebene innerhalb des Rahmenquerschnitts, ragt entsprechend mit Bezug auf eine Querschnittdarstellung gemäß Figur 3 in bevorzugter Ausgestaltung seitlich nicht über den Rahmen 2 hinaus.

Die Adapterleiste 9 liegt auf der im Einbauzustand nach vertikal oben weisenden Stirnfläche des Rahmens 2 auf, ist weiter bevorzugt in dieser Stellung am Rahmen 2 befestigt, beispielsweise mittels in geeigneten Abständen entlang der Längserstreckung der Adapterleiste 9 in den Rahmen 2 eingedrehter Schrauben 10.

Die Adapterleiste 9 kann als Blechbiegeteil vorliegen, so weiter zunächst im Wesentlichen aufweisend einen plattenartigen Bodenabschnitt 11, der im Einbauzustand im Wesentlichen gleichgerichtet verläuft zu einer Oberseite des Rahmens 2, weiter bevorzugt im Wesentlichen in einer Horizontalebene.

In Bezug auf einen Querschnitt gemäß Figur 5 ergibt sich jeweils endseitig des Bodenabschnitts 11 ein erster Hintergriff 12 und ein zweiter Hintergriff 13. Die den ersten Hintergriff 12 bildende Ausformung ist im Einbau- und Nutzungszustand der Raumseite R zugewandt, während die Ausformung zur Bildung des zweiten Hintergriffs 13 entsprechend der Außenseite A zugewandt ist.

Beide Hintergriffe 12 und 13 weisen eine im Querschnitt im Wesentlichen hakenförmige Gestaltung auf, wobei sich jeweils ausgehend von dem Bodenabschnitt 11 unter Durchlaufen eines Wendeabschnitts die jeweilige Ausformung entgegenrichtet, somit im Wesentlichen in Richtung auf den gegenüberliegenden Hintergriff weisend, frei ausläuft.

In dem besagten Querschnitt ergibt sich so eine in Richtung auf den gegenüberliegenden Hintergriff sich erweiternde trichterförmige Öffnung 14, mit einer bevorzugt ebenenparallel zu der Unterseite 15 des Bodenabschnitts 11 verlaufenden Unterseite 16. Zu diesem, die Unterseite 16 maßgeblich bildenden Abschnitt der Adapterleiste 9 erstreckt sich ein gegenüberliegend die Öffnung 14 oberseitig begrenzender Schenkel 17, dies unter Einschluss eines spitzen Winkels α zu der Unterseite 16 von beispielsweise etwa 15 Grad.

Die quer zur Längserstreckung der Adapterleiste 9 betrachtete Tiefe t einer jeden Öffnung 14 -gemessen in einer parallelen Ebene zur Unterseite 15 des Bodenabschnittes 11- kann etwa dem 5- bis 10-Fachen, weiter beispielsweise etwas dem 7- oder 8-Fachen der senkrecht zur Erstreckung des Bodenabschnittes 11 gemessenen Dicke d des Bodenabschnittes 11 entsprechen.

Wie in dem dargestellten Ausführungsbeispiel gezeigt, kann die Adapterleiste 9 mit einer zumindest annähernd gleichbleibenden Dicke d versehen sein.

Die senkrecht zur Ebenenerstreckung des Bodenabschnittes 11 betrachtete freie Höhe h zwischen der Oberseite des Bodenabschnittes 11 beziehungsweise der Unterseite 16 und der die Öffnung 14 begrenzenden Randkante des Schenkels 17 kann etwa dem 3- bis 5-Fachen, weiter beispielsweise etwa dem 4-Fachen der Dicke d entsprechen.

Im Bereich der Ausformung zur Bildung des ersten beziehungsweise zweiten Hintergriffs 12,13 kann der Bodenabschnitt 11 gegenüber der Unterseite 15 einen Höhenversatz aufweisen. Der höhenmäßige Versatz ist über ein Maß gegeben, welches in etwa dem Dickenmaß d entsprechen kann.

Ausgehend von dem jeweils äußeren Ende der Ausformung zur Bildung des Hintergriffs 12 beziehungsweise 13 erstreckt sich der höhenversetzte Abschnitt 18 in einer Richtung quer zur Längserstreckung der Adapterleiste 9 über ein Maß a, welches etwa dem 4- bis 6-Fachen, weiter etwa dem 5-Fachen der Materialdicke d entsprechen kann.

Entsprechend ergibt sich jeweils von außen betrachtet, unterhalb der Ausformung zur Bildung des Hintergriffs 12,13 eine Einfahröffnung 19.

Wie weiter beispielsweise aus der Darstellung in Figur 3 ersichtlich, ergibt sich durch den Höhenversatz auch im Bereich der Öffnung 14 bezüglich des Bodenabschnittes 11 eine stufenartige Vergrößerung der Öffnungs-Querschnittsfläche.

Ausgehend von einer senkrecht zur Ebenenerstreckung des Bodenabschnittes 11 und in Längsrichtung der Adapterleiste 9 ausgerichteten Längsmittelebene L kann die Adapterleiste 9 gemäß dem dargestellten Ausführungsbeispiel symmetrisch ausgeformt sein (vergleiche Figur 5).

Darüber hinaus ist im Bereich der Längsmittelebene Leine Anschlagausformung 20 vorgesehen, die sich im Wesentlichen vom Bodenabschnitt 11 ausgehend, wie auch die Ausformungen zur Bildung der Hintergriffe 12 und 13, abgewandt der Unterseite 15 erstreckt. Darüber hinaus erstreckt sich die Anschlagausformung 20 im Querschnitt bevorzugt senkrecht zur Ebenenerstreckung des Bodenabschnittes 11.

In dem dargestellten Ausführungsbeispiel ist die Anschlagausformung 20 durch eine Auffaltelung des Leistenmaterials, insbesondere des Bodenabschnitts 11, im Bereich der Längsmittelebene L gegeben.

Die frei im Benutzungszustand nach oben abragenden Schenkel 17 der Hintergriff-Ausformungen münden in einer bevorzugt parallel zur Unterseite 15 des Bodenabschnittes 11 verlaufenden Ebene E. Bevorzugt mündet in diese Ebene E auch die Anschlagausformung 20.

Der Rollladenkasten 1 ist über dessen Bodenteil 6 an der Adapterleiste 9 steckverbindbar, entsprechend über die Adapterleiste 9 mit dem Rahmen 2 verbunden.

Hierzu weist das Bodenteil 6 zunächst eine nach unten in Richtung auf den Rahmen 2 offene, taschenartige Ausnehmung 21 auf, in welcher in der Steckverbindungsstellung gemäß den Figuren 2 und 3 die Adapterleiste 9 einliegt. Die in Nutzungsstellung in Vertikalrichtung betrachtete Höhe der Ausnehmung 21 entspricht im Wesentlichen der in selber Richtung entlang der Längsmittelebene L betrachteten Gesamthöhe der Adapterleiste 9.

Unterseitig der die Ausnehmung 21 nach oben begrenzenden Bodenteildecke 22 ist zunächst ein erster, im Querschnitt gemäß Figur 3 hakenförmig in Richtung auf die Außenseite A gerichteter Rastabschnitt 23 angeformt. Dieser unterfängt in der Steckbefestigungsstellung den zugewandten Schenkel 17 des äußeren, zweiten Hintergriffs 13, hierbei in die entsprechende Öffnung 14 des Hintergriffs 13 eintauchend. Der Rastabschnitt 23 kann hierbei an der zugewandten Unterfläche des Schenkels 17 zur Anlage kommen.

Weiter erstreckt sich die Bodenteildecke 22 in der Nutzungsstellung bevorzugt unter paralleler Ausrichtung zu dem Bodenabschnitt 11 der Adapterleiste 9, hierbei gegebenenfalls, wie weiter auch bevorzugt, unter Abstützung auf der Anschlagausformung 20.

In Richtung auf die Raumseite R erstreckt sich die Bodenteildecke 22 über die Ausformung des ersten Hintergriffes 12 hinaus, wobei ebenfalls zugeordnet der Bodenteildecke 22 ein nach unten vorragender zweiter Rastabschnitt 24 eine Verschiebung des Rollladenkastens 1 quer zur Längserstreckung der Adapterleiste 9 und des Rollladenkastens 1 blockierend an dem zugewandten freien Ende des Schenkels 17 des ersten Hintergriffes 12 anliegt (vergleiche Figur 3).

Der zweite Rastabschnitt 24 ragt in Art einer Anschlagnase in den Bereich der Ausnehmung 21 vor.

Mit Bezug auf den Querschnitt gemäß Figur 3 kann sich der Bodenabschnitt 11 beidseitig der Ausnehmung 21 unmittelbar auf der Oberseite des Rahmens 2 abstützen.

Zugewandt der Raumseite R übergreift das Bodenteil 6 in dem dargestellten Ausführungsbeispiel den zugewandten ersten Hintergriff 12 sowohl ober- als auch unterseitig. Oberseitig ist der Übergriff durch die Bodenteildecke 22 gegeben. Unterseitig erstreckt sich ein im Wesentlichen in Verlängerung einer Bodenteil-Unterseite heraus geformter, in dem dargestellten Ausführungsbeispiel, wie weiter auch bevorzugt, parallel zur Bodenteildecke 22 verlaufender Kragen 25. Dieser taucht in die vorbeschriebene Einfahröffnung 19 unterhalb des ersten Hintergriffes 12 ein.

Die Unterseite des Kragens 25 kann, wie weiter auch bevorzugt, in gedachter Verlängerung in die Unterseite 15 der Adapterleiste 9 einlaufen.

Insbesondere zur Stabilisierung der vorbeschriebenen Anordnung insgesamt kann ein Statikteil 26 vorgesehen sein. Dieses besteht im Einzelnen im Wesentlichen aus einem Oberteil 27 und einem Unterteil 28. Oberteil 27 und Unterteil 28 können, wie auch bevorzugt, als Stahlblech-Biegeteile hergestellt sein.

Das Oberteil 27 und das Unterteil 28 sind durch Verbindungsschrauben 29 miteinander verbunden. Die Verbindungsschrauben 29 durchsetzen entsprechend positionierte Bohrungen im Bereich des Unterteils 28 und eine schlitzenförmige Langlochöffnung 30 in einem Überlappungsbereich des Oberteils 27 zum Unterteil 28. Hierdurch ist eine teleskopartige Anpassung zufolge einer Relativverlagerung von Oberteil 27 zu Unterteil 28 möglich.

Das Statikteil 26 erstreckt sich bevorzugt mit seinem gesamten Unterteil 28 und mit einem Vertikalschenkel des Oberteils 27 innerhalb des Rollladenkastens 1. Im Bereich eines bevorzugt außerhalb und oberhalb des Rollladenkastens 1 sich erstreckenden Horizontalschenkels 31 erfolgt eine Befestigung des Statikteils 26 mit einer Gebäudewand 32 -hier einer Gebäudedecke- weiter beispielsweise mit einem Fenstersturz.

Das Unterteil 28 ist mit der Adapterleiste 9 verbunden, zufolge Ausbildung einer Einsteckverbindung. Diese feste Verbindung bezieht sich bevorzugt jedenfalls auf eine Horizontalrichtung, aber auch, wie weiter bevorzugt, auf eine Vertikalrichtung.

Zur Festlegung des Statikteils 26 an der rahmenseitigen Adapterleiste 9 ist im Bereich eines unteren, an dem Unterteil 28 ausgeformten Horizontalschenkel 33 ein laschenartiger Einsteckabschnitt 34 ausgeformt. Dieser ist bevorzugt einstückig und materialeinheitlich mit dem Unterteil 28 des Statikteils 26 ausgebildet, entsprechend bevorzugt starr mit diesem verbunden. Hieraus ergibt sich in weiter bevorzugter Ausgestaltung eine drehfeste Ausbildung des Einsteckabschnittes 34 mit dem Statikteil 26 im Übrigen.

Der Einsteckabschnitt 34 erstreckt sich frei gerichtet hin zur Raumseite R.

Zur Steckverbindung des Statikteils 26 mit der Adapterleiste 9 wird, gemäß einer bevorzugten Ausgestaltung, dass zunächst von dem Oberteil 27 gelöste Unterteil 28 unter Einfahren des zur Raumseite R weisenden Endes des Einsteckabschnittes 34 in den ersten Hintergriff 12 der Adapterleiste 9 eingeschwenkt. Eine diesbezügliche temporäre Schwenkachse x erstreckt sich hierbei in Längsrichtung der Adapterleiste 9, gegebenenfalls außerhalb des Unterteils 28, jedoch bevorzugt innerhalb des Rollladenkastens 1 (siehe Figur 4). Entsprechend zeigt sich diese temporäre Schwenkachse x mit Bezug auf eine Querschnittdarstellung beispielsweise gemäß Figur 4 punktförmig.

Der freie Endabschnitt des Einsteckabschnittes 34 taucht hierbei in die Öffnung 14 des ersten Hintergriffes 12 ein. Im Zuge der weiteren Einschwenkbewegung in Einschwenkrichtung r wird der gesamte Einsteckabschnitt 34 in eine bevorzugte Parallelausrichtung zu dem Bodenabschnitt 11 der Adapterleiste 9 verbracht (vergleiche auch Figur 4). In dieser, in Figur 3 beispielsweise dargestellten, Einschwenk- und Nutzungsstellung ergibt sich abgewandt dem ersten Hintergriff 12 eine Zusammenwirkung des Einsteckabschnittes 34 mit der Anschlagausformung 20 der Adapterleiste 9. Demzufolge ist einer Relativverlagerung des Einsteckabschnittes 34 und hierüber des Statikteils 26 in eine Richtung im Wesentlichen parallel zur Ebene des Bodenabschnittes 11 und quer zur Längserstreckung des Rollladenkastens 1 entgegen gewirkt. Zufolge einfacher linearer Schiebeverlagerung kann der Einsteckabschnitt 34 die Steckstellung mit der Adapterleiste 9 nicht verlieren.

In der eingeschwenkten Stellung des Einsteckabschnittes 34 wird das Unterteil 28 mit dem Oberteil 27 unter Nutzung der Verbindungsschrauben 29 verbunden.

Es ergibt sich so eine Anordnung, bei welcher mit Bezug auf eine vertikale Mittellinie M des Rahmens 2 -welche Mittellinie M in einer möglichen Ausgestaltung mit der Längsmittelebene L der Adapterleiste 9 zusammenfallen kann- sowohl die Steckverbindung zwischen Einsteckabschnitt 24 und dem ersten Hintergriff 12 der Adapterleiste 9 als auch die Befestigung des Statikteils 26 insgesamt an der Gebäudewand 32 auf derselben Seite vorgesehen sind, wie bevorzugt, zugewandt der Raumseite R.

Bei einer möglichen Zugbelastung über den Rahmen 2 im Wesentlichen nach vertikal unten kann zufolge der vorbeschriebenen Ausgestaltung und Anordnung eine Hebelwirkung erzielt werden, die auch in Zusammenwirkung mit der Anschlagausformung 20 zur Verhinderung einer Querverlagerung des Einsteckabschnittes 34 einen Aufhängeffekt des Rahmens 2 an dem Statikteil 26 unterstützt. Im Wesentlichen vertikal nach unten wirkende Zugkräfte über den Rahmen 2 an der Adapterleiste 9 führen nicht zu einer Aufhebung der Steckverbindung zwischen Statikteil 26 und Adapterleiste 9. Vielmehr ist durch die gegebene Hebelwirkung die Einstecklage unterstützt. Kräfte, die im Wesentlichen in Horizontalrichtung wirken, beispielsweise Windkräfte von der Außenseite A her, sind zugleich in günstiger Weise abgefangen und über das Statikteil 26 in die Gebäudewand 32 ableitbar.

Wie in der Darstellung in Figur 7 gezeigt, kann über die Länge W des Rahmens 2 und/oder des Rollladenkastens 1 eine Mehrzahl von Statikteilen 26, 35 vorgesehen sein.

Hierbei ist, wie zuvor beschrieben, ein erstes Statikteil 26 zugewandt der Raumseite R angeordnet, dies bei gegebener Einsteckverbindung des Einsteckabschnitts 34 des Statikteiles 26 mit dem raumseitigen ersten Hintergriff 12 der Adapterleiste 9.

Ein in Längserstreckungsrichtung W zu dem ersten Statikteil 26 beabstandet angeordnetes zweites Statikteil 35 ist der Außenseite A zugewandt angeordnet. Das Statikteil 35 kann hierbei im Wesentlichen, insbesondere bezüglich des Unterteils 28, gleichgebildet sein, wie das erste Statikteil 26. Über das Oberteil 27 ist auch hier das Statikteil 35 an der Gebäudewand 32, hier einer Decke oder Fenstersturz befestigt. Ein sich oberhalb des Rollladenkastens 1 erstreckender Horizontalschenkel 31 dient hierbei der Befestigung.

Das Statikteil 35 steht in Steckverbindung mit derselben Adapterleiste 9, hier jedoch mit dem der Außenseite A zugewandten zweiten Hintergriff 13 (vergleiche Figuren 8 und 9).

Wie weiter aus der perspektivischen Darstellung in Figur 7 ersichtlich, kann sich ein solches zweites Statikteil 35 insbesondere im Bereich eines sogenannten Doppelkopfstückes 36 erstrecken, das jeweils Kopfteile für die in Längsrichtung W hintereinander angeordneten Rollladenkästen 1 bildet und darüber hinaus eine Verbindung der beiden hintereinander geschalteten Rollladenkästen 1 bietet.

Wie weiter aus der Darstellung in Figur 11 ersichtlich, kann ein solches, der Außenseite A zugewandtes Statikteil 35 auch insgesamt aus einem Blechbiegeteil bestehen, aufweisend einen etwa parallel zu dem Einsteckabschnitt 34 verlaufenden Sockelschenkel 37, der sich in der Einsteckstellung oberhalb des Bodenteils 6 erstreckt. Von diesem Sockelschenkel 37 geht rechtwinkelig und in der üblichen Nutzungsstellung nach vertikal oben gerichtet ein Tragschenkel 38 ab, der auch hier in einen sich in Einbausituation bevorzugt oberhalb der Rollladenkasten-Decke 8 erstreckenden Horizontalschenkel 31 übergeht. Letzterer ist in der Montagestellung durchsetzt von Schrauben 39 zur Befestigung des Statikteils 35 an der Gebäudewand 32.

Durch die quasi wechselseitige "Aufhängung" der Adapterleiste 9 und hierüber des Rahmens 2 im Bereich des ersten Hintergriffes 12 und des zweiten Hintergriffes 13 unter Nutzung eines ersten Statikteils 26 und eines zweiten Statikteils 35 ist einem Verwinden von Adapterleiste 9 und/oder Rahmen 2 entgegengewirkt.

Auch kann das der Außenseite A zugeordnete Statikteil 35 mit dem der Raumseite R zugeordneten ersten Hintergriff 12 zusammenwirken.

Die Adapterleiste 9 ist bevorzugt längssymetrisch ausgebildet. Es ergibt sich so keine konkrete Außen- oder Raumseite. Die Anordnung der Adapterleiste 9 auf dem Rahmen 2 ist so vereinfacht.

Bezüglich der Anschlagausformung 20 ergeben sich gemäß den Darstellungen in den Figuren 12 und 13 weitere Ausführungen. So kann zunächst die Anschlagausformung 20 im Querschnitt insgesamt etwa hutförmig gebildet sein, darüber hinaus U-förmig mit einer in Richtung auf den Rahmen 2 weisenden U-Öffnung.

Auch diese Anschlagausformung 20 ist durch entsprechende Verformung des Adapterleistenmaterials erreichbar.

Gemäß der Darstellung in Figur 12 ist eine mittige Anordnung nur einer Anschlagausformung 20 vorgesehen, ähnlich der Anschlagausformung 20 der zuvor beschriebenen Ausführungsbeispiele in Form einer Faltung.

Auch können zwei symmetrisch zur Längsmittelebene L angeordnete Anschlagausformungen 20 vorgesehen sein. So ist jedem Hintergriff 12 beziehungsweise 13 eine Anschlagausformung 20 zugeordnet. Beide Anschlagausformungen 20 sind in einer Richtung quer zur Längserstreckung der Adapterleiste 9 über ein Maß zueinander beabstandet, dass etwa dem 0,3- bis 0,7-Fachen, weiter etwa dem 0,5-Fachen der in selbe Richtung betrachteten Gesamtbreite der Adapterleiste 9 entsprechen kann.

**Liste der Bezugszeichen**

| | | | |
|---|---|---|---|
| 1 | Rollladenkasten | 29 | Verbindungsschraube |
| 2 | Rahmen | 30 | Langlochöffnung |
| 3 | Tür | 31 | Horizontalschenkel |
| 4 | Fenster | 32 | Gebäudewand |
| 5 | Rollladen | 33 | Horizontalschenkel |
| 6 | Bodenteil | 34 | Einsteckabschnitt |
| 7 | Seitenteil | 35 | Statikteil |
| 8 | Decke | 36 | Doppelkopfstück |
| 9 | Adapterleiste | 37 | Sockelschenkel |
| 10 | Schraube | 38 | Tragschenkel |
| 11 | Bodenabschnitt | 39 | Schraube |
| 12 | Erster Hintergriff | | |
| 13 | Zweiter Hintergriff | a | Maß |
| 14 | Öffnung | d | Dicke |
| 15 | Unterseite | h | Höhe |
| 16 | Unterseite | r | Einschwenkrichtung |
| 17 | Schenkel | t | Tiefe |
| 18 | Höhenversetzter Abschnitt | x | Schwenkachse |
| 19 | Einfahröffnung | | |
| 20 | Anschlagausformung | A | Außenseite |
| 21 | Ausnehmung | E | Ebene |
| 22 | Bodenteildecke | L | Längsmittelebene |
| 23 | Erster Rastabschnitt | M | Mittellinie |
| 24 | Zweiter Rastabschnitt | R | Raumseite |
| 25 | Kragen | W | Länge |
| 26 | Statikteil | | |
| 27 | Oberteil | α | Winkel |
| 28 | Unterteil | | |

## Patentansprüche

1. Rollladenkasten (1), mit einer Raumseite (R) und einer Außenseite (A), der auf einen Rahmen (2), nämlich einen Fenster- oder Türrahmen, in einem Gebäude mit einer Gebäudewand (32) aufsetzbar ist, wobei zwischen einem Bodenteil (6) des Rollladenkastens (1) und der Oberseite des Rahmens (2) eine Adapterleiste (9) angeordnet ist und der Rahmen (2) mittels eines den Rollladenkasten (1) durchsetzenden Statikteils (26) mit der Gebäudewand (32) verbindbar ist, wobei weiter das Statikteil (26) einen Einsteckabschnitt (34) aufweist, zur Steckverbindung mit der Adapterleiste (9) mittels eines an der Adapterleiste (9) ausgebildeten ersten Hintergriffs (12), und der Einsteckabschnitt (34) raumseitig gerichtet ausgebildet ist und der erste Hintergriff (12) zu der Außenseite (A) hin offen ist, **dadurch gekennzeichnet, dass** das Bodenteil (6) mit der Adapterleiste (9) steckverbunden ist.

2. Rollladenkasten nach Anspruch 1, **dadurch gekennzeichnet, dass** der Einsteckabschnitt (34) durch ein Einschwenken um eine in Längsrichtung der Adapterleiste (9) gegebene Schwenkachse (x) einsteckbar ist.

3. Rollladenkasten (1) nach Anspruch 1 oder 2, **dadurch gekennzeichnet, dass** der eingesteckte Einsteckabschnitt (34) an seinem einem Einsteckende gegenüberliegenden Ende mit einem an der Adapterleiste (9) ausgebildeten Anschlag (20) zusammenwirkt.

4. Rollladenkasten (1) nach einem der vorhergehenden Ansprüche, **dadurch gekennzeichnet, dass** der Einsteckabschnitt (34) und die Befestigung des Statikteils (26) an der Gebäudewand (32) raumseitig entlang einer Mittellinie (M) ausgebildet ist, die mit einer bezogen auf den Querschnitt vertikalen Mittellinie (M) des Rahmens (2) zusammenfällt.

5. Rollladenkasten (1) nach einem der vorhergehenden Ansprüche, **dadurch gekennzeichnet, dass** der Einsteckabschnitt (34) mit dem Statikteil (26) im Übrigen drehfest ausgebildet ist.

6. Rollladenkasten (1) nach einem der vorhergehenden Ansprüche, **dadurch gekennzeichnet, dass** das Statikteil (26) ein Oberteil (27) und ein Unterteil (28) aufweist, die beispielsweise teleskopartig miteinander verbunden sind, wobei das Unterteil (28) eine Unterseite aufzeigt, die sich im Wesentlichen entlang des Bodenteils (6) des Rollladenkastens (1) erstreckt, und dass der Einsteckabschnitt (34) starr verbunden mit dem Unterteil (28) ausgebildet ist.

7. Rollladenkasten (1) nach einem der vorhergehenden Ansprüche, **dadurch gekennzeichnet, dass** die Adapterleiste (9) einen zweiten Hintergriff (13) aufweist, der raumseitig gerichtet ausgebildet ist und in dem ein erster Rastabschnitt (23) des Bodenteils (6) aufgenommen ist.

8. Rollladenkasten (1) nach einem der vorhergehenden Ansprüche, **dadurch gekennzeichnet, dass** an dem Bodenteil (6) ein zweiter Rastabschnitt (24) aufgenommen ist, der entgegen einer Einsteckrichtung des ersten Rastabschnittes (23) verschiebeblockierend an einem freien Ende des ersten Hintergriffs (12) anliegt.

9. Rollladenkasten (1) nach einem der vorhergehenden Ansprüche, **dadurch gekennzeichnet, dass** der erste Hintergriff (12) von dem Bodenteil (6) ober- und unterseitig übergriffen ist.

10. Rollladenkasten (1) nach einem der vorhergehenden Ansprüche, **dadurch gekennzeichnet, dass** der Rahmen (2) über dessen Länge (W) mit mindestens einem ersten und einem zweiten Statikteil (26, 35) zusammenwirkt, wobei das erste Statikteil (26) bezogen auf eine Längsachse des Rahmens (2) raumseitig und dass zweite Statikteil (35) außenseitig mit der Gebäudewand (32) verbunden ist.

11. Rollladenkasten nach Anspruch 10, **dadurch gekennzeichnet, dass** das erste und das zweite Statikteil (26, 35) über dieselbe Adapterleiste (9) mit dem Rahmen (2) verbunden sind.

12. Adapterleiste (9) für einen Rollladenkasten nach einem der Ansprüche 1 bis 11, wobei die Adapterleiste (9) mit dem Bodenteil (6) des Rollladenkastens (1) steckverbindbar ist und wobei die Adapterleiste (9) in einem Querschnitt (2) hinsichtlich ihrer Öffnungen (14) gegeneinander gerichtete Hintergriffe (12, 13) zur Aufnahme eines Einsteckabschnitts (34) eines Statikteils (26) aufweist und zwischen den Hintergriffen (12, 13) eine Anschlagausformung (20) ausgebildet ist, **dadurch gekennzeichnet, dass** die Adapterleiste symmetrisch zu einer Längsmittelebene (L) verlaufend ausgebildet ist, so dass sie in zwei um 180° in einer Horizontalebene zueinander gedrehten Stellungen im Bodenteil (6) des Rollladenkastens (1) eingebaut und auf einem Rahmen fixiert werden kann.

13. Adapterleiste (9) nach Anspruch 12, **dadurch gekennzeichnet, dass** die Anschlagausformung (20) bezogen auf eine Breite der Adapterleiste (9) mittig vorgesehen ist.

14. Adapterleiste (9) nach einem der Ansprüche 12 oder 13, **dadurch gekennzeichnet, dass** eine oder beide Hintergriffe (12, 13) eine im Querschnitt hakenförmige Gestaltung aufweisen, mit einer in Richtung auf den gegenüberliegenden Hintergriff (12, 13) sich erweiternden, trichterförmigen Öffnung (14), wobei bezogen auf einen Einbauzustand eine Unterseite (16) der trichterförmigen Öffnung (14) ebenenparallel zu einer Unterseite (15) der Adapterleiste (9) verläuft.

15. Adapterleiste (9) nach einem der Ansprüche 12 bis 14, **dadurch gekennzeichnet, dass** eine den Hintergriff (12,13) ausbildende Ausformung der Adapterleiste (9) gegenüber einer Unterseite (15) der Adapterleiste (9) im Übrigen eine Höhenversetzung aufweist, so dass sich von außen gesehen eine Einfahröffnung (19) unterseitig des Hintergriffs (12, 13) ergibt, deren obere Begrenzung mit Abstand zu der Unterseite (15) der Adapterleiste (9) verläuft.

## Claims

1. Roller shutter box (1), with a room side (R) and an outer side (A), which can be placed on a frame (2), namely a window or door frame, in a building with a building wall (32), wherein an adapter strip (9) is arranged between a base part (6) of the roller shutter box (1) and the upper side of the frame (2) and the frame (2) can be connected to the building wall (32) by means of a static part (26) passing through the roller shutter box (1), the static part (26) further having an insertion section (34) for plug-in connection to the adapter strip (9) by means of a first rear handle (12) formed on the adapter strip (9), and the insertion section (34) being designed so as to be directed towards the room and the first rear handle (12) being open towards the outside (A), **characterised in that** the base part (6) is plug-in connected to the adapter strip (9).

2. Roller shutter box according to claim 1, **characterised in that** the insertion section (34) can be inserted by pivoting in about a pivot axis (x) given in the longitudinal direction of the adapter strip (9).

3. Roller shutter box (1) according to claim 1 or 2, **characterised in that** the inserted insertion section (34) cooperates at its end opposite an insertion end with a stop (20) formed on the adapter strip (9).

4. Roller shutter box (1) according to one of the preceding claims, **characterised in that** the insertion section (34) and the fastening of the static part (26) to the building wall (32) is formed on the room side along a centre line (M) which coincides with a centre line (M) of the frame (2) which is vertical in relation to the cross-section.

5. Roller shutter box (1) according to one of the preceding claims, **characterised in that** the insertion section (34) is otherwise formed in a rotationally fixed manner with the static part (26).

6. Roller shutter box (1) according to one of the preceding claims, **characterised in that** the static part (26) comprises an upper part (27) and a lower part (28) which are connected to each other, for example telescopically, wherein the lower part (28) presents a lower side extending substantially along the bottom part (6) of the roller shutter box (1), and **in that** the insertion section (34) is formed rigidly connected to the lower part (28).

7. Roller shutter box (1) according to one of the preceding claims, **characterised in that** the adapter strip (9) has a second rear grip (13) which is formed directed towards the room and in which a first latching section (23) of the base part (6) is received.

8. Roller shutter box (1) according to one of the preceding claims, **characterised in that** a second latching section (24) is accommodated on the base part (6), which second latching section (24) bears against a free end of the first rear handle (12) in a displacement-blocking manner counter to an insertion direction of the first latching section (23).

9. Roller shutter box (1) according to one of the preceding claims, **characterised in that** the first rear handle (12) is overlapped by the base part (6) on the upper and lower sides.

10. Roller shutter box (1) according to one of the preceding claims, **characterised in that** the frame (2) cooperates over its length (W) with at least one first and one second static part (26, 35), the first static part (26) being connected to the room side and the second static part (35) being connected to the outside of the building wall (32) with respect to a longitudinal axis of the frame (2).

11. Roller shutter box according to claim 10, **characterised in that** the first and second static parts (26, 35) are connected to the frame (2) via the same adapter strip (9).

12. Adapter strip (9) for a roller shutter box according to one of the claims 1 to 11, wherein the adapter strip (9) can be plugged into the base part (6) of the roller shutter box (1) and wherein the adapter strip (9) has in a cross-section (2), with respect to its openings (14), rear handles (12, 13) directed towards one another for receiving an insertion section (34) of a static part (26) and a stop formation (20) is formed between the rear handles (12, 13), **characterised in that** the adapter strip is designed to run symmetrically with respect to a longitudinal centre plane (L), so that it can be installed in the bottom part (6) of the roller shutter box (1) in two positions rotated through 180° with respect to one another in a horizontal plane and fixed on a frame.

13. Adapter strip (9) according to claim 12, **characterised in that** the stop formation (20) is provided centrally in relation to a width of the adapter strip (9).

14. Adapter strip (9) according to one of claims 12 or 13, **characterised in that** one or both rear handles (12, 13) have a hook-shaped design in cross-section, with a funnel-shaped opening (14) widening in the direction of the opposite rear handle (12, 13), an underside (16) of the funnel-shaped opening (14) running plane-parallel to an underside (15) of the adapter strip (9) in relation to an installed state.

15. Adapter strip (9) according to one of the claims 12 to 14, **characterised in that** a shaping of the adapter strip (9) forming the rear handle (12, 13) has a height offset in relation to an underside (15) of the adapter strip (9), so that, viewed from the outside, an insertion opening (19) is produced on the underside of the rear handle (12,13), the upper boundary of which opening extends at a distance from the underside (15) of the adapter strip (9).

## Revendications

1. Caisson de volet roulant (1) avec un côté intérieur (R) et un côté extérieur (A), qui peut être posé sur un cadre (2), à savoir un cadre de fenêtre ou de porte, dans un bâtiment avec une paroi de bâtiment (32), une baguette d'adaptation (9) étant disposée entre une partie de fond (6) du caisson de volet roulant (1) et le côté supérieur du cadre (2) et le cadre (2) pouvant être relié à la paroi de bâtiment (32) au moyen d'une pièce statique (26) traversant le caisson de volet roulant (1), la pièce statique (26) présentant en outre une section d'enfichage (34) pour la liaison par enfichage avec la baguette d'adaptation (9) au moyen d'une première poignée arrière (12) réalisée sur la baguette d'adaptation (9), et la section d'enfichage (34) étant réalisée en étant orientée vers l'intérieur et la première poignée arrière (12) étant ouverte vers le côté extérieur (A), **caractérisé en ce que** la partie de fond (6) est reliée par enfichage à la baguette d'adaptation (9).

2. Coffre de volet roulant selon la revendication 1, **caractérisé en ce que** la section d'enfichage (34) peut être insérée par un pivotement autour d'un axe de pivotement (x) donné dans la direction longitudinale de la baguette d'adaptation (9).

3. Coffre de volet roulant (1) selon la revendication 1 ou 2, **caractérisé en ce que** la section d'enfichage (34) insérée coopère, à son extrémité opposée à une extrémité d'insertion, avec une butée (20) formée sur la baguette d'adaptation (9).

4. Caisson de volet roulant (1) selon l'une des revendications précédentes, **caractérisé en ce que** la section d'enfichage (34) et la fixation de la pièce statique (26) sur le mur du bâtiment (32) sont réalisées côté pièce le long d'une ligne médiane (M) qui coïncide avec une ligne médiane (M) du cadre (2) verticale par rapport à la section transversale.

5. Caisson de volet roulant (1) selon l'une des revendications précédentes, **caractérisé en ce que** la section d'enfichage (34) est par ailleurs solidaire en rotation de la pièce de structure (26).

6. Caisson de volet roulant (1) selon l'une quelconque des revendications précédentes, **caractérisé en ce que** la pièce statique (26) comprend une partie supérieure (27) et une partie inférieure (28) reliées entre elles, par exemple de manière télescopique, la partie inférieure (28) présentant une face inférieure s'étendant sensiblement le long de la partie de fond (6) du caisson de volet roulant (1), et **en ce que** la partie d'emboîtement (34) est rigidement reliée à la partie inférieure (28).

7. Coffre de volet roulant (1) selon l'une des revendications précédentes, **caractérisé en ce que** la baguette d'adaptation (9) présente une deuxième poignée arrière (13) qui est réalisée orientée vers l'espace et dans laquelle est logée une première section d'encliquetage (23) de la partie inférieure (6).

8. Coffre de volet roulant (1) selon l'une des revendications précédentes, **caractérisé en ce qu'**une deuxième section d'encliquetage (24) est logée sur la partie de fond (6), laquelle s'appuie contre une extrémité libre de la première poignée arrière (12) en bloquant le coulissement dans le sens opposé à une direction d'insertion de la première section d'encliquetage (23).

9. Caisson de volet roulant (1) selon l'une des revendications précédentes, **caractérisé en ce que** la première poignée arrière (12) est recouverte par la partie du fond (6) sur les côtés supérieur et inférieur.

10. Caisson de volet roulant (1) selon l'une des revendications précédentes, **caractérisé en ce que** le cadre (2) coopère sur sa longueur (W) avec au moins une première et une deuxième pièce statique (26, 35), la première pièce statique (26) étant reliée à la paroi du bâtiment (32) du côté de l'espace par rapport à un axe longitudinal du cadre (2) et la deuxième pièce statique (35) du côté extérieur.

11. Caisson de volet roulant selon la revendication 10, **caractérisé en ce que** la première et la deuxième pièce statique (26, 35) sont reliées au cadre (2) par la même baguette d'adaptation (9).

12. Baguette d'adaptation (9) pour un coffre de volet roulant selon l'une des revendications 1 à 11, la baguette d'adaptation (9) pouvant être reliée par enfichage à la partie de fond (6) du coffre de volet roulant (1) et la baguette d'adaptation (9) présentant dans une section transversale (2), en ce qui concerne ses ouvertures (14), des poignées arrière (12, 13) dirigées l'une vers l'autre pour recevoir une section d'enfichage (34) d'une pièce statique (26) et, entre les poignées arrière (12, 13) est formée une conformation de butée (20), **caractérisé en ce que** la baguette d'adaptation est réalisée de manière à s'étendre symétriquement par rapport à un plan médian longitudinal (L), de sorte qu'elle peut être montée dans deux positions tournées de 180° l'une par rapport à l'autre dans un plan horizontal dans la partie de fond (6) du caisson de volet roulant (1) et fixée sur un cadre.

13. Baguette d'adaptation (9) selon la revendication 12, **caractérisée en ce que** la conformation de butée (20) est prévue au centre par rapport à une largeur de la baguette d'adaptation (9).

14. Baguette d'adaptation (9) selon l'une des revendications 12 ou 13, **caractérisée en ce qu'**une ou les deux poignées arrière (12, 13) présentent une configuration en forme de crochet en section transversale, avec une ouverture (14) en forme d'entonnoir s'élargissant en direction de la poignée arrière (12,13) opposée, une face inférieure (16) de l'ouverture (14) en forme d'entonnoir s'étendant, par rapport à un état de montage, parallèlement à un plan d'une face inférieure (15) de la baguette d'adaptation (9).

15. Baguette d'adaptation (9) selon l'une des revendications 12 à 14, **caractérisée en ce qu'**une conformation de la baguette d'adaptation (9) formant la poignée arrière (12, 13) présente par ailleurs un décalage en hauteur par rapport à une face inférieure (15) de la baguette d'adaptation (9), de sorte qu'il en résulte, vu de l'extérieur, une ouverture d'introduction (19) sous la poignée arrière (12, 13), dont la limite supérieure s'étend à distance de la face inférieure (15) de la baguette d'adaptation (9).
